# EUROPÄISCHE PATENTSCHRIFT

(11) **EP 1 834 912 B1**
(45) Veröffentlichungstag und Bekanntmachung des Hinweises auf die Patenterteilung: **02.12.2009**
(21) Anmeldenummer: 07004979.6
(22) Anmeldetag: 10.03.2007
(51) Int. Cl.: B65H 29/24, B65H 29/52

(54) **Bogenverarbeitungsmaschine mit einer Leiteinrichtung zum schwebenden Führen von Bogenmaterial**
Sheet material processing machine with a guide for the suspended transport thereof
Machine de traitement des feuilles avec un dispositif de guidage par air comprimé pour des feuilles

(30) Priorität: 18.03.2006 DE 102006012505
(43) Veröffentlichungstag der Anmeldung: 19.09.2007
(73) Patentinhaber: manroland AG, 63075 Offenbach/Main (DE)
(72) Erfinder: Hildebrandt, Frank, 63071 Offenbach (DE); Seidel, Frank, 63303 Dreieich (DE)
(74) Vertreter: Stahl, Dietmar

(56) Entgegenhaltungen:
- WO-A-02/051731
- WO-A-02/051732
- DE-A1- 1 774 955
- DE-A1- 4 005 707
- DE-A1- 10 323 468
- DE-C1- 19 545 799
- DE-U1- 29 615 295
- GB-A- 2 273 489
- JP-A- 6 278 827
- US-A- 5 927 203
- KIPPHAN ET AL: "Handbook of Print Media" 2001, SPRINGER , BERLIN , XP002440532 ISBN: 3-540-67326-1 * Seite 250 - Seite 252 *

## Beschreibung

Die Erfindung betrifft eine Verarbeitungsmaschine, insbesondere eine Druckmaschine oder Lackiermaschine, nach dem Oberbegriff des unabhängigen Anspruchs 1.

Eine Leiteinrichtung dieser Art ist aus DE 44 27 448 A1 zum berührungsfreien Führen von Bogenmaterial in einer Druckmaschine bekannt. Die Leiteinrichtung kann in verschiedene Anordnungen von Luftblasdüsen, speziell Schlitzdüsen, in einer Leitfläche ausgeführt sein. So sind in einer Ausbildung Luftblasdüsen in Förderrichtung des Bogenmaterials entlang einer gedachten Mittellinie der Leitfläche angeordnet, deren Blasstrahlen im Wesentlichen in Förderichtung gerichtet sind. Weiterhin sind quer zur Förderrichtung des Bogenmaterials, mit Bezug zur gedachten Mittellinie, Luftblasdüsen spiegelbildlich angeordnet, deren Blasstrahlen zu den Seitenrändern der Leitfläche gerichtet sind.

Aus DE 42 09 067 A1 ist eine weitere Bogenleiteinrichtung mit Lufiblasdüsen in einer Leitfläche bekannt. Die Luftblasdüsen weisen unterschiedliche Blasrichtungen auf, wobei die Düsen im Mittenbereich in Form eines Polygons und nach Außen in Richtung der Seitenränder in Zick-Zack-Anordnung ausgebildet sind. Im Mittenbereich sind zusätzlich Blasdüsen angeordnet, deren Blasstrahlen senkrecht zur Leitfläche austreten. Auf der Leitfläche sind im Bereich der Seitenkanten Sperrstäbe angeordnet, die dem Abfließen der jeweiligen Hauptströmung entgegen wirken sollen. Alternativ sind an den Seitenkanten Bläser angeordnet, deren Blasstrahl gegen die abfließende Hauptströmung gerichtet ist.

GB-A-2 273 489 offenbart einen Bogenausleger einer Druckmaschine, bei dem der an der Vorderkante von Bogengreifern eines an endlos geführten Ketten umlaufenden Greifersystems Bogen über ein bogenbreites Feld von in Luftkästen angeordneten Luftöffnungen schwebend geführt und auf einen Auslegerstapel abgelegt wird. Die Luftöffnungen sind senkrecht nach oben oder entgegen der Bogenförderrichtung schräg nach hinten gerichtet, wobei die Luftöffnungen in dem bogenbreiten Feld reihenweise abwechseln angeordnet sind. Dabei bilden die nach oben gerichteten Luftöffnungen ein den Bogen tragendes Luftpolster und die schräg nach hinten gerichteten Luftöffnungen strecken den von Greifern an der Vorderkante gefassten Bogen entgegen der Förderrichtung nach hinten.

DE 103234G8 A1 beschreibt eine Bogen verarbeitende Maschine mit einer pneumatischen Bogenleitvorrichtung. Die Bogenleitvorrichtung umfasst Strömungskanäle, welche in der Bogenleitfläche angeordnete Luftdurchtrittsöffnungen aufweisen. Die Mündungsquerschnitte der Luftdurchtrittsöffnungen sind in Form von entlang der Förderrichtung auf einer Geraden angeordneten, durchgehenden oder in kleinem Abstand folgenden Schlitzen ausgebildet, welche im Mittenabschnitt der Bogenleitfläche in Förderrichtung spiegelbildlich zueinander angeordnet sind. In einer Ausbildung können im Mittenabschnitt der Bogenleitfläche Spülluftströme abgegeben werden, welche durch Spülluftöffnungen, eine Reihe von Spülluftschlitzen oder einen durchgängigen Spülluftschlitz senkrecht aus der Bogenleitfläche austreten können.

Die Schlitze weisen eine Länge auf, welche um ein Vielfaches größer ist als ihre Breite und sind symmetrisch zu einer mittig verlaufenden Symmetrielinie angeordnet. In Förderrichtung können entlang einer Geraden eine Mehrzahl von Schlitzen oder Schlitzreihen, auch parallel, angeordnet sein.

In einer Weiterbildung können die Schlitze mit Abluftöffnungen, welche entlang einer Geraden angeordnet sind, in Wirkverbindung sein, um Überlagerungen von Tragluftströmen zu verhindern. Mittels der Schlitze sollen Bogentragluftströme ausgebildet werden, die beim Austritt aus der Bogenleitfläche großräumig ein homogenes Luftpolster ausbilden. Die Schlitze sind jedoch nicht spiegelbildlich in je einer, in Förderrichtung aufeinander folgenden Reihe mit in Richtung der Seitenränder der Lauffläche annähernd rechtwinklig zur Förderrichtung zeigenden Blasöffnungen zur Erzeugung einer Blasluftströmung angeordnet, welche mit außerhalb des Maximalformats angeordneten Schottdüsen in Wirkverbindung ist.

Der Erfindung liegt die Aufgabe zu Grunde, eine Verarbeitungsmaschine der eingangs genannten Art zu schaffen, die eine berührungsfreie Führung von Bogenmaterial mit unterschiedlichem Format bzw. Grammatur über eine Leitfläche gestattet und eine prozessstabile Schwebehöhe für das Bogenmaterial gewährleistet.

Gelöst wird die Aufgabe durch die Ausbildungsmerkmale des unabhängigen Patentanspruches 1. Weiterbildungen ergeben sich aus den abhängigen Ansprüchen.

Ein erster Vorteil ist darin begründet, dass ausgehend von der Mitte einer gestellfest angeordneten Leitfläche in diese Leitfläche mündende Düsen, bevorzugt Schlitzdüsen, spiegelbildlich zueinander angeordnet sind, die mit einer Blasluftquelle gekoppelt und mit Blastuft beaufschlagbar sind sowie in Richtung der beiden Seitenränder der Leitfläche (im Wesentlichen quer zur Förderrichtung) mittels ihrer Blasstrahlen nach beiden Seitenrändern (der Leitfläche) je eine abfließende Blasluftströmung (Hauptluftströmung) erzeugen. Durch diese annähernd horizontalen Blasluftströmungen (Hauptströmungen) zwischen der Oberfläche der Leitfläche und der Unterseite des Bogenmaterials in Richtung der Seitenränder wird in einer definierten Schwebehöhe das Bogenmaterial an einer Bogenkante mittels Bogenhaltemitteln, beispielsweise im Greiferschluss, berührungsfrei über die gestellfeste Leitfläche geführt.

Es wurde gefunden, dass das Strömungsverhalten der Blasluftströmung bzw. Hauptluftströmung in vorteilhafter Weise beeinflusst werden kann, indem einem beschleunigten Abfließen der jeweiligen Blasluftströmung / Hauptluftströmung in Richtung des jeweiligen Seitenrandes entgegen gewirkt wird. Hierbei ist im an sich geschlossenen, beidseitigen Seitenrandbereich der Leitfläche pro Düse (für die Blasluftströmung/Hauptströmung) zumindest eine, in einem Abstand angeordnete Schottdüse auf der Leitfläche außerhalb des Maximalformates des Bogenmaterials in Förderrichtung angeordnet. Jeder eine Blasluftströmung / Hauptluftströmung zum Seitenrandbereich erzeugenden, vorzugsweise als Schlitzdüse ausgebildeten Düse ist zumindest eine Schottdüse in einem Abstand im jeweiligen ansonsten geschlossenen Seitenrand der Leitfläche unmittelbar zugeordnet. Die Schottdüsen sind mit einer Blasluftquelle gekoppelt und erzeugen jeweils eine zur Ebene der Leitfläche vertikale Blasluftströmung, welche gegenüber der jeweiligen, annähernd horizontalen Blasluft-/Hauptluftströmung eine Abschottfunktion aufweist und somit das beschleunigte Abfließen der jeweiligen Blasluft-/Hauptluftströmung nach den beiden Seitenrändern behindert. Dabei kann der Abstand zwischen jeder die Blasluftströmung / Hauptluftströmung erzeugenden Düse und wenigstens einer zugeordneten Schottdüse einzeln oder in Förderrichtung betrachtet unterschiedlich sein.

Als zweiter Vorteil kann angeführt werden, dass im Bereich der Mitte einer Leitfläche in Förderrichtung des Bogenmaterials je eine Reihe Düsen für die Blasluftströmung / Hauptluftströmung zu den Seitenrändern angeordnet ist, die spiegelbildlich zueinander (mit der Rückseite gegenüberstehend) ausgebildet sind. Zwischen jeweils zwei dieser mit ihren Blasöffnungen spiegelbildlich angeordneten Düsen ist wenigstens eine mit einer Blasluftquelle gekoppelte Stützdüse angeordnet, die zur Ebene der Leitfläche eine vertikale, in Richtung Unterseite des Bogenmaterials gerichtete, das Bogenmaterial stützende Blasluftströmung erzeugt. Die jeweilige Stützdüse ist im Bereich einer zwischen den beiden spiegelbildlich zueinander angeordneten Düsen vorliegenden Drucksenke angeordnet. Bevorzugt ist jede Stützdüse zentrisch zwischen je zwei spiegelbildlich zu einander angeordneten Düsen angeordnet. Mittels der Blasluftströmung aus den Stützdüsen wird eine berührungsfreie Bogenführung im Bereich der Drucksenke unterstützt und eine prozessstabile Schwebeführung gewährleistet.

Ein dritter Vorteil besteht darin, dass eine kombinierte Anordnung von Stützdüsen im Mittenbereich der Leitfläche (zwischen zwei spiegelbildlich angeordneten Düsen) und von Schottdüsen im jeweiligen Seitenrandbereich der Leitfläche realisierbar ist, um eine berührungsfreie Bogenführung sowie prozessstabile Schwebehöhe des Bogenmaterials zu gewährleisten.

Die Erfindung soll an einem Ausführungsbeispiel näher erläutert werden. Dabei zeigen schematisch:
- Fig. 1: eine Bogendruckmaschine mit Leiteinrichtungen,
- Fig. 2: eine Leiteinrichtung als Beispiel ,
- Fig. 3: eine Leiteinrichtung in erster Ausbildung,
- Fig. 4: den mittleren Bereich einer Leitfläche der Leiteinrichtung,
- Fig. 5: den mittleren und seitlichen Bereich einer Leitfläche der Leiteinrichtung.

Gemäß Fig. 1 ist beispielhaft eine Bogenrotationsdruckmaschine mit einem Anleger 4, mit in Förderrichtung 3 des Bogenmaterials mehreren Druckwerken 1, einem Lackwerk 2 und einem Ausleger 5 dargestellt. Die Druckwerke 1 sowie das Lackwerk 2 weisen an sich bekannte Einzelheiten wie Plattenzylinder bzw. Formzylinder 9 und Gummituchzylinder 8 auf. Dem jeweiligen Plattenzylinder 9 im Druckwerk 1 ist ein Farbwerk und bei Bedarf ein Feuchtwerk zugeordnet. Im Lackwerk 2 ist dem Formzylinder 9 ein Dosiersystem 10, vorzugsweise ein Kammerrakel mit gerasteter Auftragwalze, zugeordnet. Den Gummituchzylindern 8 bzw. dem Formzylinder 9 sind Druckzylinder 6 als Bogenführungszylinder benachbart zugeordnet. Zwischen den Druckzylindern 6 sind Transferzylinder 12 als Bogenführungszylinder für den Bogentransport angeordnet. Das dem Anleger 4 benachbarte Druckwerk 1 weist zusätzlich einen Bogenmaterial führenden Transferzylinder 12 als Anlagetrommel auf. Den Gummituchzylindern 8, Formzylindern 9 sowie Druckzylindern 6 ist bevorzugt eine Reinigungsvorrichtung 7 zugeordnet.

In Förderrichtung 3 ist für den Bogentransport an Stellen an denen das Bogenmaterial vom Minimalformat 14 bis zum Maximalformat 15 zum Kontakt mit Maschinenteilen neigt eine Leiteinrichtung 11 vorgesehen. Im vorliegenden Beispiel ist eine derartige Leiteinrichtung 11 unterhalb der Transferzylinder 12 sowie im Ausleger 5 unterhalb der umlaufenden Bogenfördersysteme, bei Bedarf in modularer Aneinanderreihung, angeordnet.

In Fig. 2 ist eine Leiteinrichtung 11 als Beispiel, welches nicht unter die beanspruchte Erfindung fällt, aber nützlich zum Verständnis ist, in Draufsicht gezeigt. Diese Leiteinrichtung 11 besteht aus einer durchgängig über die Maschinenbreite angeordneten, geschlossenen Leitfläche 13, welche in die Leitfläche 13 mündende Düsen 17 aufweist. Die mit einer Blasluftquelle gekoppelten Düsen 17 sind, bevorzugt als Schlitzdüsen, schräg in die Leitfläche 13 eingearbeitet und arbeiten nach dem Prinzip des aerodynamischen Paradoxons. Eine Schlitzdüse dieser Art ist beispielsweise aus DE 1 907 083A bekannt.

Die Düsenbelegung der Leitfläche 13 ist wie folgt: Ausgehend von einer Mitte 18 der Leitfläche 13 sind die Düsen 17 zueinander spiegelbildlich und mit ihren Blasöffnungen 21 zur Erzeugung von je einer Blasluftströmung 22 (Hauptströmung) im Wesentlichen quer (in Draufsicht annähernd rechtwinklig) zur Förderichtung 3 in Richtung eines jeweils entgegengesetzt angeordneten Seitenrandes 19 der Leitfläche 13 angeordnet. Die Formulierung "quer zur Förderrichtung 3" ist nicht auf eine in Draufsicht rechtwinklige Anordnung zur Förderrichtung 3 der spiegelbildlich angeordneten Düsen 17 beschränkt. Vielmehr schließt diese auch in oder gegen die Förderrichtung 3, in einem Winkel zu den Seitenrändern 19 gerichtete, spiegelbildlich angeordnete Düsen 17 ein. Auf der Leitfläche. 13 sind in Förderrichtung 3 die Düsen 17 aufeinander folgend angeordnet.

Im Wesentlichen quer zur Förderrichtung 3 sind auf der Leitfläche 13 die Düsen 17 in einer Erstreckung angeordnet, die ein Bogenmaterial im Maximalformat 15 schwebend führen können. Jeder dem jeweiligen Seitenrand 19 unmittelbar zugeordneten Düse 17 ist außerhalb des Maximalformates 15 auf der ansonsten streifenförmig geschlossenen Leitfläche 13 zumindest eine Schottdüse 16 in einem definierten Abstand zugeordnet. Jede Schottdüse 16 ist dabei vertikal mit der Blasöffnung in der Leitfläche 13 angeordnet und ebenso mit einer Blasluftquelle gekoppelt. Mittels der Schottdüsen 16 wird mit Bezug zur Oberfläche der Leitfläche 13 im jeweiligen Bereich des Seitenrandes 19 eine vertikale Blasluftströmung erzeugt, die gegenüber einer von den Düsen 17 erzeugten Blasluftströmung 22 (Hauptströmung) für die Schwebeführung des Bogenmaterials eine Abschottfunktion aufweist und das Abfließen der jeweiligen Blasluftströmung 22 zu den Seitenrändern 19 behindert. Bevorzugt sind die Schottdüsen 16 in Förderrichtung 3 aufeinander folgend auf der ansonsten streifenförmig geschlossenen Leitfläche 13 fluchtend (in wenigstens einer Reihe) angeordnet. In einer weiteren Ausbildung sind pro dem jeweiligen Seitenrand 19 unmittelbar zugeordneter Düse 17 mehrere dieser Schottdüsen 16 außerhalb des Maximalformates 15 auf der Leitfläche 13 in einem Abstand der Düse 17 zugeordnet. Die Schottdüsen 16 können mit Bezug zur Blasöffnung 21 der jeweiligen Düse 17 in einem radialen Abstand (in Draufsicht beispielsweise in einem Ellipsen-/Kreissegment) zur Blasöffnung 21 angeordnet sein. Unter Berücksichtigung, dass die Schottdüsen 16 außerhalb des Maximalformates 15 auf der Leitfläche 13 angeordnet sind, kann der Abstand zwischen wenigstens einer Schottdüse 16 und der unmittelbar benachbart angeordneten Düse 17 unterschiedlich groß sein

Beim Bogentransport in Förderrichtung 3 durch die Verarbeitungsmaschine kann bedingt durch die vom Bogenmaterial erzeugte Schleppströmung die aus den Blasöffnungen 21 austretende Blasluftströmung 22 in Förderrichtung 3 zu den Seitenrändern 19 hin in einem Winkel geneigt abgelenkt werden.
In diesem Fall erfolgt die Blasluftströmung 22 nicht - wie beispielsweise in Fig. 5 gezeigt - geradlinig, sondern die Blasluftströmung 22 und der damit verbundene Druckteppich werden in Förderrichtung 3 zum jeweiligen Seitenrand 19 in je einem Winkel abgelenkt. Zur Verbesserung der Abschottfunktion kann in diesem Fall zumindest eine Schottdüse 16 mit Bezug zur Blasöffnung 21 der unmittelbar benachbarten Düse 17 in einem vorzugsweise radialen, in Förderrichtung 3 gerichteten Abstand angeordnet sein.

In bevorzugter Ausbildung ist der Abstand zwischen den Blasöffnungen 21 der jeweiligen Düsen 17 und den zugeordneten Schottdüsen 16 größer als der Abstand zwischen den Blasöffnungen 21 und dem Druckmaximum (im Druckteppich) der von der jeweiligen Blasöffnung 21 ausgehenden Blasluftströmung 22.

In Fig. 3 ist eine Leiteinrichtung 11 in einer ersten Ausbildung in Draufsicht gezeigt. Diese Leiteinrichtung 11 ist analog zu Fig. 2 mit einer Leitfläche 13, Düsen 17 und gleicher Düsenbelegung ausgebildet.
Ausgehend von der Mitte 18 der Leitfläche 13 sind die Düsen 17 wiederum zueinander spiegelbildlich und mit ihren Blasöffnungen 21 zur Erzeugung der Blasluftströmung 22 (Hauptströmung) im Wesentlichen quer (in Draufsicht annähernd rechtwinklig) zur Förderichtung 3 in Richtung eines jeweils entgegengesetzt angeordneten Seitenrandes 19 der Leitfläche 13 angeordnet. Auf der Leitfläche 13 sind die Düsen 17 wiederum in Förderrichtung 3 aufeinander folgend angeordnet.

Speziell in Fig. 4 ist hierzu ein Ausschnitt in Draufsicht aus dem mittleren Bereich der Leitfläche 13 gezeigt. Zwischen den jeweils beiden im Bereich der Mitte 18 spiegelbildlich zueinander benachbarten Düsen 17, d.h. mit der Rückseite gegenüberstehenden Düsen 17, ist wenigstens eine Stützdüse 20 im Bereich einer Drucksenke 23 (Gebiet mit vermindertem Druck bzw. Unterdruck) angeordnet. Durch die aus den Blasöffnungen 21 mit Bezug zur Mitte 18 spiegelbildlich nach den Seitenrändern 19 abströmenden Blasluftströmungen 22 (Hauptströmung) wird ein Druckteppich mit einer ausgeprägten Überdruckzone für die Schwebeführung gebildet. Entgegen der Blasluftströmungen 22 wird zwischen den spiegelbildlich angeordneten Düsen 17 in der jeweiligen Drucksenke 23 eine Unterdruckzone ausgebildet. Durch die Blasluft der Stützdüsen 20 wird in jeder Drucksenke 23 das Unterdruckgebiet annähernd egalisiert, so dass eine abschmierfreie Schwebeführung des Bogenmaterials auch im Bereich der Mitte 18 gewährleistet ist.

Hierzu ist jede Stützdüse 20 mit einer Blasluftquelle gekoppelt und weist eine Blasöffnung in der Leitfläche 13 auf, die zur Oberfläche der Leitfläche 13 eine vertikale Blasluftströmung in Richtung der Unterseite des Bogenmaterials erzeugt. Vorzugsweise ist jede Stützdüse 20 zentrisch zwischen beiden Düsen 17 in der Drucksenke 23 angeordnet. Bevorzugt sind die Stützdüsen 20 in Förderrichtung 3 aufeinander folgend auf der Leitfläche 13 fluchtend, vorzugsweise entlang der Mittellinie (Mitte 18), in der jeweiligen Drucksenke 23 angeordnet.
Die Stützdüsen 20 kompensieren die Sogwirkung der Drucksenke 23, die sich zwischen jeweils zwei mit der Rückseite gegenüberstehenden (spiegelbildlich angeordneten) Düsen 17, insbesondere Schlitzdüsen, ausbildet.

In einer Weiterbildung können auf der Leitfläche 13 - wie beschrieben - die Düsen 17 sowie die Schottdüsen 16 in Kombination mit den Stützdüsen 20 angeordnet sein. Die Düsen 17, Schottdüsen 16 sowie Stützdüsen 20 können mit je einer separaten oder mit einer zumindest zwei oder sämtliche der Düsenarten versorgenden gemeinsamen Blasluftquelle gekoppelt sein.
In bevorzugter Ausbildung ist die Leitfläche 13 die Deckfläche eines kastenförmigen Strömungskanals, welcher mit einer Blasluftquelle, beispielsweise mehreren Lüftern, gekoppelt ist.

### Bezugszeichenliste

- 1 -: Druckwerk
- 2 -: Lackwerk
- 3 -: Förderrichtung
- 4 -: Anleger
- 5 -: Ausleger
- 6 -: Druckzylinder (Bogenführungszylinder)
- 7 -: Reinigungsvorrichtung
- 8 -: Gummituchzylinder
- 9 -: Platten-/Formzylinder
- 10 -: Dosiersystem
- 11 -: Leiteinrichtung
- 12 -: Transferzylinder (Bogenführungszylinder)
- 13 -: Leitfläche
- 14 -: Minimalformat
- 15 -: Maximalformat
- 16 -: Schottdüse
- 17 -: Düse
- 18 -: Mitte
- 19 -: Seitenrand
- 20 -: Stützdüse
- 21 -: Blasöffnung (von Düse 17)
- 22 -: Blasluftströmung
- 23 -: Drucksenke

## Patentansprüche

1. Verarbeitungsmaschine für Bogenmaterial mit einer Leiteinrichtung (11), umfassend eine Leitfläche (13) zur schwebende Führung von Bogenmaterial, wobei die ansonsten geschlossene Leitfläche (13) von in diese Leitfläche (13) mündenden, von mit einer Blasluftquelle gekoppelten und mittels Blasluft durchströmbaren Düsen (17) durchsetzt ist und die Düsen (17) in Förderrichtung (3) aufeinander folgend und quer zur Förderrichtung (3) ausgehend von der Mitte (18) spiegelbildlich zueinander in Richtung der Seitenränder (18) mittels Blasstrahlen je eine Blasluftströmung (22) erzielend angeordnet sind, wobei die Düsen (17) auf der Leitfläche (13) in einer Erstreckung angeordnet sind, die ein Bogenmaterial im Maximalformat (15) schwebend führen,
in der Mitte (18) der Leitfläche (13) zwischen zwei spiegelbildlich zueinander benachbarten, jeweils in Richtung der Seitenränder (19) Blasluftströmungen (22) erzeugenden Düsen (17) im Bereich einer Drucksenke (23) wenigstens eine Stützdüse (20) zentrisch angeordnet ist,
jede Stützdüse (20) mit einer Blasluftquelle gekoppelt und mit der Blasöffnung in der Leitfläche (13) zur Erzeugung einer vertikalen Blasluftströmung angeordnet ist,
wobei ausgehend von der Mitte (18) der Leitfläche (13) die spiegelbildlich angeordneten Düsen (17) in je einer, in Förderrichtung (3) aufeinander folgenden Reihe zur Erzeugung einer Blasluftströmung (22) angeordnet sind und jeweils in Richtung der Seitenränder (19) rechtwinklig oder annähernd rechtwinklig zur Förderrichtung (3) angeordnete Blasöffnungen (21) aufweisen,
und jeder dem jeweiligen Seitenrand (19) unmittelbar zugeordneten Düse (17) außerhalb des Maximalformates (15) auf der ansonsten geschlossenen Leitfläche (13) zumindest eine Schottdüse (16) in einem definierten Abstand zugeordnet ist, und
dass jede Schottdüse (16) mit einer Blasluftquelle gekoppelt und mit der
Blasöffnung in der Leitfläche (13) zur Erzeugung einer vertikalen Blasluftöffnung angeordnet ist.

2. Verarbeitungsmaschine nach Anspruch 1,
**dadurch gekennzeichnet,**
**dass** jede Stützdüse (20) fluchtend entlang der Mittellinie (Mitte 18) in Förderrichtung (3) auf der Leitfläche (13) angeordnet ist.

3. Verarbeitungsmaschine nach Anspruch 1,
**dadurch gekennzeichnet,**
**dass** die Schottdüsen (16) in Förderrichtung (3) aufeinander folgend auf der ansonsten geschlossenen Leitfläche (13) fluchtend angeordnet sind.

4. Verarbeitungsmaschine nach Anspruch 1,
**dadurch gekennzeichnet,**
**dass** pro Düse (17) mehrere Schottdüsen (16) außerhalb des Maximalformates (15) auf der Leitfläche (13) in einem Abstand nachgeordnet sind.

5. Verarbeitungsmaschine nach Anspruch 1,
**dadurch gekennzeichnet,**
**dass** eine oder mehrere Schottdüsen (16) mit Bezug zur Blasöffnung (21) der Düse (17) in einem radialen Abstand angeordnet sind.

6. Verarbeitungsmaschine nach Anspruch 1,
**dadurch gekennzeichnet,**
**dass** der Abstand zwischen den Blasöffnungen (21) der jeweiligen Düsen (17) und den zugeordneten Schottdüsen (16) größer ist als der Abstand zwischen den Blasöffnungen (21) und dem Druckmaximum der von der jeweiligen Blasöffnung (21) ausgehenden Blasluftströmung (22).

## Claims

1. A processing machine for sheet material with a guide (11), comprising a guiding surface (13) for the suspended guidance of sheet material, wherein the otherwise closed guiding surface (13) is penetrated by nozzles (17) terminating in this guiding surface (13) which are coupled with a blowing air source and through which blowing air can flow and the nozzles (17) in conveying direction (3) are arranged following one another and transversely to the conveying direction (3) starting from the middle (18) in mirror image relative to one another in the direction of the lateral edges (19) each achieving a blowing air flow (22) by means of blowing jets, wherein the nozzles (17) are arranged on the guiding surface (13) in an extension which guide sheet material in the maximum format (15) in a suspended manner,
in the middle (18) of the guiding surface (13) between two nozzles (17) arranged adjacent to each other in mirror image, each creating a blowing air flow (22) in the direction of the lateral edges (19) at least one support nozzle (20) is centrally arranged in the region of a pressure trough (23),
each support nozzle (20) is coupled with a blowing air source and with the blow opening is arranged in the guiding surface (13) for creating a vertical blowing air flow,
wherein starting from the middle (18) of the guiding surface (13) the nozzles (17) arranged in mirror image are each arranged in a row following one another in conveying direction (3) for creating a blowing air flow (22) and each comprise blow openings (21) arranged in the direction of the lateral edges (19) at a right angle or approximately at a right angle to the conveying direction (3),
and each nozzle (17) directly assigned to the respective lateral edge (19) outside the maximum format (15) on the otherwise closed guiding surface (13) at least one bulkhead nozzle (16) is assigned at a defined distance and
that each bulkhead nozzle (16) is coupled with a blowing air source and with the blow opening is arranged in the guiding surface (13) for generating a vertical blowing air opening.

2. The processing machine according to Claim 1,
**characterized in that**
each support nozzle (20) is arranged aligned along the centre line (middle 18) in conveying direction (3) on the guiding surface (13).

3. The processing machine according to Claim 1,
**characterized in that**
the bulkhead nozzles (16) in conveying direction (3) following one another on the otherwise closed guiding surface (13) are arranged in alignment.

4. The processing machine according to Claim 1,
**characterized in that**
for each nozzle (17) a plurality of bulkhead nozzles (16) are arranged downstream at a distance outside the maximum format (15) on the guiding surface (13).

5. The processing machine according to Claim 1,
**characterized in that**
one or a plurality of bulkhead nozzles (16) with respect to the blow opening (21) of the nozzle (17) are arranged at a radial distance.

6. The processing machine according to Claim 1,
**characterized in that**
the distance between the blow openings (21) of the respective nozzles (17) and the assigned bulkhead nozzles (16) is greater than the distance between the blow openings (21) and the pressure maximum of the blowing air flow (22) issuing from the respective blow opening (21).

## Revendications

1. Machine de traitement pour feuilles, comportant un dispositif de guidage (11), comprenant une surface de guidage (13) pour le guidage en oscillation de feuilles, la surface de guidage autrement fermée (13) étant traversée par des buses (17) débouchant dans cette surface de guidage (13), couplées à une source d'air comprimé, dans lesquelles peut passer de l'air comprimé, lesquelles buses (17) étant disposées successivement en symétrie miroir les unes par rapport aux autres en partant du milieu (18) dans le sens de convoyage (3) en direction des bords latéraux (19) et en créant chacune au moyen de jets soufflés un flux d'air comprimé (22) transversalement au sens de convoyage (3), les buses (17) étant disposées sur la surface de guidage (13) dans une extension de manière à guider des feuilles en format maximal (15) en oscillation,
au moins une buse de soutien (20) étant disposée de manière centrée au milieu (18) de la surface de guidage (13) entre deux buses (17) voisines créant chacune des flux d'air comprimé (22) respectivement en direction des bords latéraux (19) au niveau d'un creux de pression (23),
chaque buse de soutien (20) étant couplée à une source d'air comprimé et étant disposée avec l'orifice de soufflage dans la surface de guidage (13) de manière à créer un flux vertical d'air comprimé,
les buses (17) étant disposées chacune en symétrie miroir, en partant du milieu (18) de la surface de guidage (13), en une rangée successive dans le sens de convoyage (3), pour générer un flux d'air comprimé (22) et présentant des orifices de soufflage (21) disposés respectivement en direction des bords latéraux (19) environ orthogonalement ou à peu près orthogonalement par rapport au sens de convoyage (3),
à chaque buse (17) associée directement au bord latéral respectif (19) en dehors du format maximal (15) sur la surface de guidage (13) autrement fermée, étant associée au moins une buse à batardeau (16) placée à une distance définie, et
chaque buse à batardeau (16) étant couplée à une source d'air comprimé et étant disposée avec l'orifice de soufflage dans la surface de guidage (13) pour créer un orifice vertical de soufflage d'air.

2. Machine de traitement selon la revendication 1,
**caractérisée en ce que**
chaque buse de soutien (20) est disposée en alignement le long de la ligne médiane (milieu 18) dans le sens de convoyage (3) sur la surface de guidage (13).

3. Machine de traitement selon la revendication 1,
**caractérisée en ce que**
les buses à batardeau (16) se succédant sur la surface de guidage (13) autrement fermée sont disposées en alignement.

4. Machine de traitement selon la revendication 1,
**caractérisée en ce que**,
par buse (17), plusieurs buses à batardeau (16) en dehors du format maximal (15) sont rajoutées à distance sur la surface de guidage (13).

5. Machine de traitement selon la revendication 1,
**caractérisée en ce qu'**
une ou plusieurs buses à batardeau (16) sont disposées à distance radiale de l'orifice de soufflage (21) de la buse (17).

6. Machine de traitement selon la revendication 1,
**caractérisée en ce que**
la distance entre les orifices de soufflage (21) des buses respectives (17) et les buses à batardeau associées (16) est supérieure à la distance entre les orifices de soufflage (21) et la pression maximale du flux d'air comprimé (22) émanant de l'orifice de soufflage respectif (21).
